# FASCICULE DE BREVET EUROPEEN

(11) **EP 0 026 158 B1**
(45) Date de publication et mention de la délivrance du brevet: **15.02.1984**
(21) Numéro de dépôt: 80810293.3
(22) Date de dépôt: 18.09.1980
(51) Int. Cl.: H01F 29/14

(54) **Transformateur à rapport variable et compensateur statique à bascule**
Transformator mit variablem Transformationsverhältnis und statischem Kompensator mit Flipflop
Transformer with variable ratio and static compensator with flipflop

(30) Priorité: 19.09.1979 CA 335971
(43) Date de publication de la demande: 01.04.1981
(73) Titulaire: HYDRO-QUEBEC, Montreal, Québec H2Z 1A4 (CA)
(72) Inventeur: Roberge, Gérald, Repentigny Québec J6A 1P6 (CA)
(74) Mandataire: Ardin, Pierre

## Description

La présente invention a pour objet un transformateur de contrôle qui peut être notamment utilisé comme ou pour la réalisation d'un transformateur à rapport de transformation variable ainsi que pour la réalisation d'un compensateur statique à bascule.

Plus précisément, la présente invention a pour objet un transformateur de contrôle appliquant le principe général de l'inductance variable pour circuits monophasés et triphasés déjà décrite dans la demande européene de brevet No. 79400766.6 déposée le 19 octobre 1979 au nom de la demanderesse et publiée le 30 avril 1980.

Il a maintenant été découvert qu'en dotant le noya principal de l'inductance variable décrite dans cette demande d'un enroulement supplémentaire, il était possible d'étendre considérablement la gamme d'application de cette invention en particulier pour les circuits triphasés.

La présente invention concerne donc un transformateur de contrôle qui peut avantageusement être utilisé tel quel comme transformateur à rapport variable ou qui peut être le cas échéant couplé à un transformateur traditionnel pour former un transformateur à rapport variable où la charge que doit supporter le transformateur de contrôle est diminuée.

Le transformateur de contrôle selon l'invention comporte:
- un premier circuit magnétique fermé, formé d'un premier noyau ferromagnétique à travers lequel circule un champ magnétique alternatif, ce premier noyau ferromagnétique supportant un enroulement primaire de n₁ tours et un enroulement secondaire de n₂ tours, et
- un second circuit magnétique fermé, formé d'un second noyau ferromagnétique, à travers lequel circule un champ magnétique à courant continu réglable.

Selon l'invention, les premier et second circuits magnétiques sont disposés l'un par rapport à l'autre de façon à définir au moins deux espaces magnétiques communs dans lesquels les champs magnétiques alternatif et continu respectifs se superposent orthogonalement pour orienter les dipôles magnétiques des espaces communs suivant une direction prédéterminée par l'intensité du champ magnétique à courant continu du second circuit et ainsi contrôler la perméabilité du premier circuit magnétique à champ alternatif.

Selon un premier mode de réalisation particulière de l'invention, ce transformateur de contrôle peut être couplé à un transformateur traditionnel comportant N₁ tours au primaire et N₂ tours au secondaire, N₁ et N₂ étant choisis de façon à respecter l'inéquation

Les primaires et secondaires respectifs sont reliés en série, formant ainsi les primaire et secondaire d'un transformateur à rapport variable capable de supporter de fortes charges.

Ce type de transformateur à rapport variable peut être utilisé dans un circuit triphasé. Dans ce cas, un transformateur à rapport variable est employé pour chaque phase. Des enroulements tertiaires peuvent être ajoutés aux transformateurs de contrôle. Ces enroulements ont pour effet de filtrer le flux de 3ème harmonique si le transformateur est utilisé dans sa zone de saturation.

On peut également monter les trois transformateurs de contrôle ou les trois transformateurs traditionnels en une seule unité.

Selon un second mode de réalisation particulière de l'invention, en ajoutant une prise au secondaire du transformateur à rapport variable précédemment décrit, on peut constituer un compensateur statique ayant un temps de réponse très court.

Le compensateur statique à bascule selon l'invention ainsi comprend:
-un transformateur à rapport variable présentant une première prise à N_{z} tours et une seconde prise à un nombre de tours N₄ inférieur à N₂ sur l'enroulement secondaire du transformateur traditionnel, n₁, n₂, N₁, N₂ et N₄ étant choisis de façon à ce que
- un condensateur relié d'un côté à l'une des prises et de l'autre côté à l'entrée du secondaire du transformateur de contrôle; et
 υne inductance reliée d'un côté à l'autre des prises et de l'autre côté à l'entrée du secondaire du transformateur de contrôle.

La présente invention sera mieux comprise au moyen de la description d'exemples de réalisation donnés à titre non limitatif. Cette description sera faite en référence aux dessins annexés, où
la figure 1 représente une vue développée de la circonférence d'un transformateur de contrôle pour circuit triphasé; la figure 2 représente une phase d'un transformateur à rapport variable; la figure 3 représente un graphique donnant les résultats d'une application du transformateur à rapport variable illustré à la figure 2; la figure 4 représente une phase d'un compensateur statique à bascule; la figure 5 représente les connections à une phase du compensateur statique illustré à la figure 4; et la figure 6 représente un oscillogramme montrant les résultats d'une application du compensateur.

Le transformateur de contrôle illustré à la figure 1 présente un noyau cylindrique 1 dont la circonférence est une vue développée dans un but de simplification. Ce noyau 1 comprend trois jambes 3, deux bagues 5 et un noyau de contrôle 7 perpendiculaire aux jambes 3. Du point de vue mécanique, le noyau 1 peut être séparé en plusieurs blocs afin d'en faciliter la construction, tel que décrit en détail dans la demande de brevet No. 79400766.6 ci-dessus mentionnée.

La forme exacte du noyau peut être variée Toutefois, certaines caractéristiques particulières peuvent améliorer les performances du transformateur. Les tôles seront préférablement tangentes aux anneaux formant le noyau, par superposition concentrique des tôles, par exemple. Les noyaux portant le champ continu couperont préférablement les noyaux portant le champ alternatif (en fabriquant les noyaux de l'alternatif en deux parties fixées aux noyaux du continu, par exemple) ou les deux types de noyaux s'entrecouperont mutuellement (en alternant les deux séries de tôles dans la région commune). La section droite des noyaux du continu sera égale ou plus grande que celle des noyeau de l'alternatif.

La présence d'une ouverture dans la région contenant les espaces magnétiques communs améliorera également les performances.

Evidemment, l'absence de ces caractéristiques réduira seulement l'efficacité du transformateur, sans en annuler les performances.

Le transformateur de contrôle comprend trois enroulements primaires A-A', B-B' et C-C' et trois enroulements secondaires a-a', b-b' et c-c'. Chaque ensemble d'enroulements primaire et secondaire est situé sur une jambe particulière 3 du noyau. Chaque jambe porte également un enroulement tertiaire 4. Ces trois enroulements tertiaires 4, reliés en delta, peuvent être employés pour filtrer le flux de troisième harmonique, si le transformateur doit travailler en zone de saturation.

Un enroulement de contrôle 9 entoure le noyau de contrôle 7. Ce transformateur de contrôle fonctionne de façon semblable à l'inductance variable décrite dans la demande No. 79400766.6 en co-instance. On peut ainsi faire varier l'inductance du circuit alternatif et par conséquent le rapport de transformation du transformateur faisant varier le courant circu-. lant dans l'enroulement de contrôle 9.

Le transformateur de contrôle illustré sur la figure 1 peut être utilisé pour la réalisation d'un transformateur à rapport variable capable de supporter de fortes charges. Ce transformateur à rapport variable 10 comprend un transformateur de contrôle 11 tel que précédemment décrit et un transformateur traditionnel 13. Une seule phase de réalisation avec circuit triphasé est présentée à la figure 2, dans un but de simplification.

Le primaire 15 du transformateur de contrôle 11, comprenant n₁ tours, est connecté en série avec le primaire 21 du transformateur traditionnel 13 comprenant N₁ tours. Une source de tension alternative 25 est connectée aux bornes des primaires 15 et 21. On y mesure la tension Vp.

Le secondaire 17 du transformateur de contrôle 11, comprenant n₂ tours, est connecté en série avec le secondaire 23 du transformateur traditionnel 13, comprenant N₂ tours. Une charge 27 est connectée aux bornes des secondaires 17 et 23. On y mesure la tension Vs.

Il est à signaler que, dans le cas de ce transformateur à rapport variable, il faut que soit différent de En effet, si est égal à le courant de contrôle n'a pas d'effet sur la tension de la charge.

Le tertiaire 19 du transformateur de contrôle 11 peut être connecté en delta avec le tertiaire des autres phases (non représentées), selon la plage de fonctionnement du transformateur. Cette connexion permet de réduire le flux de troisième harmonique.

Le courant de contrôle Ic circulant dans l'enroulement de contrôle 9 est aussi mesuré.

Un graphique de la tension Vs en fonction du courant de contrôle Ic est présenté à la figure 3 pour diverses charges. Pour la réalisation de ce graphique, on a utilisé un transformateur à rapport variable dont les primaires étaient connectés en Y avec neutre à la masse et les secondaires en Y avec neutre flottant. Les tertiaires étaient ouverts et les conditions expérimentales les suivantes: Tension de saturation sur N,=500V (environ) Tension de saturation sur n₁=65V
Vp=100 Volts
Vs mesuré en Volts
Ic mesuré en Amp-tours c.c.

On peut voir, sur les courbes, que la tension Vs mesurée au secondaire varie selon la grandeur du courant de contrôle Ic. Il est aussi à remarquer que la nature capacitive ou inductive de la charge a une influence sur le sens de la variation.

Tel qu'illustré à la figure 4, le transformateur à rapport variable précédemment décrit peut être appliqué à la réalisation d'un compensateur statique à bascule 29. Le compensateur 29 comprend un transformateur de contrôle 11 tel que précédemment décrit et un transformateur traditionnel 31 présentant une prise 33 à N₂ tours, une prise 35 à N₃ tours et une prise 37 à N₄ tours. Une prise de retour 39, à l'entrée du secondaire du transformateur de contrôle, est aussi prévue. n₁, n₂, N₁, N₂, N₃ et N₄ sont choisis de façon à respecter les conditions suivantes:

Il est à remarquer l'inversion des signes d'inégalité pour N₂ et N₄, de façon à inverser l'action de la partie capacitive par rapport à l'action de la partie inductive. L'égalite dans le cas de N₃ permet de mettre une charge qui ne subisse pas l'influence du courant de contrôle.

Un condensateur fixe C est relié à la prise 33 et une inductance fixe ou variable L à la prise 37, le retour étant commun (prise 39).

En faisant varier l'intensité du courant de contrôle dans le transformateur de contrôle, on obtient une augmentation du courant capacitif et une diminution du courant inductif ou vice-versa.

Vu du primaire, cet arrangement se comporte comme une charge pouvant prendere une valeur capacitive ou une valeur inductive selon la grandeur du courant de contrôle.

Selon la plage de régulation requise, l'enroulement tertiaire 19 peut être utilisé ou omis.

La prise à N₃ tours du compensateur statique permet la connexion d'une charge qui ne subirait pas l'influence du courant de contrôle. De cette façon, le compensateur peut aussi servir, et simultanément, de transformateur de puissance.

Un montage illustrant le comportement du compensateur statique à bascule est présenté à la figure 5 et un oscillogramme en illustrant les résultats apparaît à la figure 6.

Dans ce montage, le transformateur à rapport variable se présente comme une seule unité.

Une tension Vp est appliquée au primaire, et un courant Ip est mesuré.

Le courant continu Icc fourni par une source Vcc est appliqué à un enroulement de contrôle.

Du côté du secondaire, des prises V₁, V₂, V₃ et N correspondent aux prises 33, 35, 37 et 39 du circuit de la figure 4.

L'inductance est traversée par le courant I_{L}, la charge résistive R par Ir et le condensateur C par lc.

Un échelon de tension est appliqué à la source Vcc, fournissant le courant de contrôle, durant 5 cycles environ. Les résultats suivants ont été enregistrés:

Comme on peut le constater, dés que l'échelon est appliqué, les courants inductif I_{L} et capacitif Ic changent immédiatement. Il en résulte une variation de l'angle du facteur de puissance. Ce compensateur est donc fonctionnel. De plus, on constate que le courant Ir de la charge résistive n'a pas changé. Il est donc possible d'utiliser le même appareil à la fois comme compensateur et comme transformateur de puissance.

## Revendications

1. Transformateur de contrôle comportant un premier circuit magnétique fermé, formé d'un premier noyau ferromagnétique (3) à travers lequel circule un champ magnétique alternatif, ledit premier noyau ferromagnétique (3) supportant un enroulement primaire de n₁ tours et un enroulement secondaire de n₂ tours, et un second circuit magnétique fermé, formé d'un second noyau ferromagnétique (7), à travers lequel circule un champ magnétique à courant continu réglable, caractérisé en ce que lesdits premier et second circuits magnétiques sont disposés l'une par rapport à l'autre, de façon à définir au moins deux espaces magnétiques communs dans lesquels les champs magnétiques alternatif et continu respectifs se superposent orthogonalement pour orienter les dipôles magnétiques desdits espaces communs suivant une direction prédéterminée par l'intensité dudit champ magnétique à courant continu du second circuit et pour contrôler ainsi la perméabilité dudit premier circuit magnétique audit champ alternatif.

2. Transformateur à rapport variable, caractérisé en ce qu'il comprend un transformateur (13) de type traditionnel comportant un enroulement primaire de N₁ tours et un enroulement secondaire de N₂ tours, et un transformateur de contrôle (11) tel que défini dans la revendication 1, dont l'enroulement primaire (n,) est relié en série à l'enroulement primaire (N₁) du transformateur traditionnel et l'enroulement secondaire (n₂) est relié en série à l'enroulement secondaire (N₂) du transformateur traditionnel, lesdits enroulements primaire et secondaire des transformateurs traditionnel et de contrôle étant choisis de façon que le rap- bort soit différent du rapport lesdits enroulements primaire et secondaire formant ensemble le primaire et le secondaire dudit transformateur (11) à rapport variable, ledit rapport étant contrôle par le courant dudit champ magnétique continu.

3. Transformateur à rapport variable pour circuit triphasé, caractérisé en ce qu'il comprend un transformateur à rapport variable selon la revendication 2 pour chacune de ses phases, les transformateurs de contrôle comportant un enroulement tertiaire (19), lesdits enroulements tertiaires des trois transformateurs de contrôle étant reliés en delta.

4. Transformateur à rapport variable pour circuit triphasé selon la revendication 3, caractérisé en ce que les transformateurs (11) de contrôle sont montés en une seule unité, l'enroulement (9) de contrôle étant unique.

5. Transformateur à rapport variable pour circuit triphasé selon la revendication 3 ou 4, caractérisé en ce que les transformateurs traditionnels (13) sont montés en une seule unité.

6. Compensateur statique à bascule, caractérisé en ce qu'il comprend un transformateur à rapport variable tel que défini dans la revendication 2, ledit transformateur à rapport variable présentant une première prise à N_{z} tours et une seconde prise à un nombre de tours N₄ inférieur à N₂ sur l'enroulement secondaire de transformateur traditionnel (31, fig. 4), n₁, n₂, N₁, N₂ et N₄ étant choisis de façon que un condensateur (C) relié d'un côté à l'une (33) des prises et de l'autre côté à l'entrée du secondaire (n₂) du transformateur de contrôle (11); et une inductance (L) reliée d'un côté à l'autre (37) des prises et de l'autre à l'entrée du secondaire (n₂) du transformateur de contrôle.

7. Compensateur statique selon la revendication 6, caractérisé en ce que le transformateur à rapport variable comporte une troisième prise (35) à un nombre de tours N₃ compris entre N₂ et N₄ sur l'enroulement secondaire de son transformateur traditionnel (31), N3 étant choisi de façon à respecter l'équation

8. Compensateur statique pour circuit triphasé, caractérisé en ce qu'il comprend un compensateur statique selon la revendication 6 ou 7 pour chacune des phases, les transformateurs de contrôle comportant chacun un enroulement tertiaire (19), lesdits. enroulements tertiaires (19) des trois transformateurs de contrôle étant reliés en delta.

9. Transformateur selon la revendication 1, où lesdits espaces magnétiques communs ont des ouvertures.

10. Transformateur selon la revendication 1, où les noyaux forment des anneaux et comprennent une série de feuilles de tôle concentriques et tangentes aux anneaux.

11. Transformateur selon la revendication 1, où la section droite du premier noyau est inférieure à celle du second noyau.

12. Transformateur selon la revendication 1, où le premier noyau est fait de deux demi anneaux fixés sur le second noyau.

13. Compensateur statique selon la reven- dication 6, où ladite inductance est variable.

## Patentansprüche

1. Kontrolltransformator, der einen ersten geschlossenen magnetischen Kreis aufweist, welcher von einem ersten ferromagnetischen Kern (3) gebildet wird, durch den ein magnetisches Wechselfeld fliesst, wobei der erste ferromagnetische Kern (3) eine Primärwicklung von n₁ Windung und eine Sekundärwicklung von n₂ Windungen trägt, welcher Kontrolltransformator einen zweiten geschlossenen magnetischen Kreis aufweist, welcher von einem zweiten ferromagnetischen Kern (7) gebildet wird, in welchen ein regulierbares Gleichstrommagnetfeld besteht, dadurch gekennzeichnet, dass die benannten ersten une zweiten magnetischen Kreise in solcher Weise gegenseitig angeordnet sind, dass sie zumindest zwei gemeinsame magnetische Räume bilden, in weichen die Wechsel- und Gleichstrom Magnetfelder sich rechtwinklig überdecken, um die magnetischen Dipole der benannten gemeinsamen Räume in eine Richtung zu orientieren, die durch die Stärke des benannten Gleichstrommagnetfeldes des zweiten Kreises vorbestimmt wird, und um so die Permeabilität des ersten magnetischen Kreises gegenüber dem benannten Wechselfeld zu kontrollieren.

2. Transformator mit variablem Transformationsverhältnis, dadurch gekennzeichnet, dass er einen Transformator (13) von herkömmlichen Typ aufweist, der eine Primärwicklung mit N₁ Windungen und eine Sekundärwicklung mit N₂ Windung umfasst, und dass er einen gemäss Anspruch 1 definierten Kontrolltransformator (11) aufweist, dessen Primärwicklung (n₁) in Reihe mit der Primärwicklung (N₁) des herkömmlichen Transformators geschaltet ist und dessen Sekundärwicklung (n₂) in Reihe mit der Sekundärwicklung (N_{z}) des herkömmlichen Transformators geschaltet ist, wobei die Primär- und Sekundärwicklungen des herkömmlichen Transformators und des Kontrolltransformators derart gewählt sind, dass das Verhältnis verschieden vom Verhältnis ist, und wobei die Primär- und Sekundärwicklungen zusammen die Primär- und Sekundärseite des benannten Transformators (11) mit variablem Transformationsverhältnis bilden und wobei das benannte Transformationsverhältnis vom Strom des benannten Gleichstromagnetfeldes bestimmt wird.

3. Transformator mit variablem Transformationsverhältnis für Dreiphasenstromkreis, dadurch gekennzeichnet, dass er für jede seiner Phasen einen Transformator mit variablem Transformationsverhältnis gemäss Anspruch 2 aufwiest, wobei die Kontrolltransformatoren eine Tertiärwicklung (19) umfassen und wobei diese benannten Tertiärwicklungen der drie Kontrolltransformatoren in Deltaschaltung verbunden sind.

4. Transformator mit variablem Transformationsverhältnis für Dreiphasenstromkreis nach Anspruch 3, dadurch gekennzeichnet, dass die Kontrolltransformatoren (11) in einer einzigen Einheit angeordnet sind, wobei eine einzige Kontrollwicklung (9) vorhanden ist.

5. Transformator mit variablem Transformationsverhältnis für Dreiphasenstromkreis nach den Ansprüchen 3 und 4, dadurch gekennzeichnet, dass die herkömmlichen Transformatoren (13) in einer einzigen Einheit angeordnet sind.

6. Statischer Kompensator mit Flipflop, dadurch gekennzeichnet, dass er einen gemäss Anspruch 2 definierten Transformator mit variablem Transformationsverhältnis aufweist, wobei der benannte Transformator mit variablem Transformationsverhältnis eine erste Anzapfung mit N_{z} Windungen und eine zweite Anzapfung mit einer Windungszahl N₄ kleiner als N₂ auf der Sekundärwicklung des herkömmlichen Transformators (31, fig. 4) aufweist, und wobei n₁, n₂, N₁, N₂ und N₄ derart gewählt sind, dass wobei ein Kondensator (C) einerseits mit einer (33) der Anzapfungen und andererseites mit dem Eingang der Sekundärseite (n₂) des Kontrolltransformators (11) verbunden ist, und wobei eine Drosselschaltung (12) einerseits mit der anderen (37) der Anzapfungen und andererseits mit dem Eingang der Sekundärseite (n₂) des Kontrolltransformators verbunden ist.

7. Statischer Kompensator nach Anspruch 6, dadurch gekennzeichnet, dass der Transformator mit variablem Transformationsverhältnis eine dritte Anzapfung (35) mit einer Windungszahl N₃ zwischen N₂ und N₄ auf der Sekundärwicklung seines herkömmlichen Transformators (31) aufweist, wobei N₃ derart gewählt ist, dass die Gleichung erfüllt ist.

8. Statischer Kompensator für Dreiphasenstromkreis dadurch gekennzeichnet, dass er für jede der Phasen einen statischen Kompensator gemäss Anspruch 6 oder 7 umfasst, wobei jeder der Kontrolltransformatoren eine Tertiärwicklung (19) aufweist, und wobei dei Tertiärwicklungen (19) der drei Kontrolltransformatoren in Deltaschaltung verbunden sind.

9. Transformator nach Anspruch 1, in welchem die benannten gemeinsamen magnetischen Räume Oeffnungen aufweisen.

10. Transformator nach Anspruch 1, in welchem die Kerne Ringe bilden und eine Reihe von zu den Ringen konzentrisch und tangential angeordneten Blechtafeln aufweisen.

11. Transformator nach Anspruch 1, in welchem der Querschnitt des ersten Kernes kleiner ist als der des zweiten Kernes.

12. Transformator nach Anspruch 1, in welchem der erste Kern aus zwei auf dem zweiten Kern befestigten Halbringen besteht.

13. Statischer Kompensator nach Anspruch 6, in welchem die benannte Drosselschaltung variabel ist.

## Claims

1. Control transformer comprising a first closed magnetic circuit consisting of a first ferromagnetic core (3) through which an alternating current magnetic field circulates, said first ferromagnetic core (3) supporting a primary winding having n₁ turns and a secondary winding having n₂ turns, and a second closed magnetic circuit consisting of a second ferromagnetic core (7) through which an adjustable direct current magnetic field circulates characterized in that said first and second magnetic circuits are located with respect to each other so as to define at least two common magnetic spaces in which the respective alternating and direct current magnetic fields are superposed orthogonally so as to orient the magnetic c ipoles of said common spaces along a direction determined by the amplitude of said direct current magnetic field of the second circuit and for controlling the permeability of said first alternating magnetic circuit to said alternating field.

2. Variable ratio transformer characterized in that it comprises a conventional transformer (13) including a primary winding of N₁ turns and a secondary winding of N₂ turns; and a control transformer (11) as defined in claim 1, said control transformer having its primary winding (n,) connected in series with the primary winding (N₁) of the conventional transformer and its secondary winding (n₂) connected in series with the secondary winding (N_{z}) of the conventional transformer, said primary and secondary windings of said conventional and control transformers being chosen such that the ratio is different from the ratio said primary and secondary windings forming together the primary and secondary windings of said variable ratio transformer (11), said ratio being controlled by said direct current forming said direct current magnetic field.

3. Variable ratio transformer adapted for a three-phase circuit, characterized in that it comprises a variable ratio transformer according to claim 2 for each phase of the circuit, each of the control transformers of said variable ratio transformers including a tertiary winding (19), said tertiary windings of the three control transformers being delta-connected.

4. Variable ratio transformer adapted for a phase circuit according to claim 3, characterized in that the control transformers (11) form a single unit with a single control winding (9).

5. Variable ratio transformer adapted for a phase circuit according to either claim 3 or claim 4, characterized in that the conventional transformers form a single unit.

6. Static balance compensator characterized in that it comprises a variable ratio transformer as defined in claim 2, said variable ratio transformer comprising a first tap at N₂ turns and a second tap at N₄ turns, N₄ being less than N₂ on the secondary winding of the conventional transformer (31, fig. 4) n₁, n₂, N₁, N₂. and N₄ being chosen such that a capacitor (c) connected at one end to one (33) of said taps and at the other end to the inlet of secondary winding (n₂) of the control transformer (11), and an inductor connected at one end to the other (37) of said taps and at the other end to the inlet of the secondary of winding (n₂) of the control transformer.

7. Static balance compensator according to claim 6, characterized in that the variable ratio transformer includes a third tap (35) at N₃ turns on the secondary winding of its conventional transformer (31), N3 being between N₂ and N₄ with N₃ being chosen in accordance with the equation

8. Static balance compensator adapted for a three-phase circuit, characterized in that it comprises a static balance compensator according to either claim 6 or 7 for each phase of the circuit, each of the control transformers of said static balances including a tertiary winding (19), said tertiary windings (19) of said three control transformers being delta-connected.

9. Transformer according to claim 1 characterized in that said common magnetic spaces are perforated.

10. Transformer according to claim 1, characterized in that the cores form rings and are made of a plurality of concentrical iron sheets tangent to the rings.

11. Transformer according to claim 1 characterized in that the cross-section of the first core is not larger than the cross-section of the second core.

12. Transformer according to claim 1, characterized in that the first core is made of two half-rings fixed to the second core.

13. Static compensator according to claim 6, wherein the inductor is variable.
